# FASCICULE DE BREVET EUROPEEN

(11) **EP 0 582 637 B1**
(45) Date de publication et mention de la délivrance du brevet: **16.08.1995**
(21) Numéro de dépôt: 92910228.3
(22) Date de dépôt: 15.04.1992
(51) Int. Cl.: H01P 5/107, H01Q 9/04

(54) **TRANSITION LIGNE MICRORUBAN/GUIDE D'ONDES**
MIKROSTREIFENLEITER/WELLENLEITER ÜBERGANG
MICROSTRIP LINE/WAVEGUIDE TRANSITION

(30) Priorité: 16.04.1991 FR 9104773
(43) Date de publication de la demande: 16.02.1994
(73) Titulaire: CENTRE REGIONAL D'INNOVATION ET DE TRANSFERT DE TECHNOLOGIE EN ELECTRONIQUE ET COMMUNICATIONS (CRITT), F-22304 Lannion Cédex (FR)
(72) Inventeur: ALANIC, Jean-Luc, F-22220 Treguier (FR); DUPUIS, Philippe, F-22700 Perros-Guirec (FR)
(74) Mandataire: Le Guen, Louis François
(86) Numéro de dépôt international: FR9200335
(87) Numéro de publication internationale: WO9219020

(56) Documents cités:
- DE-A- 3 033 674
- US-A- 3 483 489
- PATENT ABSTRACTS OF JAPAN vol. 11, no. 117 (E-498)(2564) 11 Avril 1987 & JP-A-61 264 803 ( FUJITSU LDT ) 22 November 1986,
- 18TH EUROPEAN MICROWAVE CONFERENCE PROCEEDINGS; 12-15 September 1988, Stockholm, SE MICROWAVE EXHIBITIONS AND PUBLISHERS LTD, Kent, GB, 1988, A.G. DERNERYD et al.: pages 1049-1054
- IEEE TRANSACTIONS ON ANTENNAS AND PROPAGATION. vol. 29, no. 1, Janvier 1981, NEW YORK US pages 171 - 174; M.A.WEISS: 'Microstrip antennas for millimeter waves'
- PATENT ABSTRACTS OF JAPAN vol. 1, no. 138 (E-77)(6670) 12 Novembre 1977 & JP-A- 52 075 249 ( MATSUSHITA DENKI SANGYO K.K. ) 24 Juin 1977
- IEEE TRANSACTIONS ON MICROWAVE THEORY AND TECHNIQUES. vol. 27, no. 8, Août 1979, NEW YORK US pages 731 - 735; M.D.DESHPANDE ET AL.: 'Analysis of an end launcher for an X-band rectangular waveguide'

## Description

La présente invention concerne une transition ligne microruban/guide d'ondes, notamment entre une antenne du type antenne plaque à lignes microruban et un guide d'ondes ou une cavité résonnante.

On connaît des transitions entre des dispositifs à lignes microruban et des guides d'ondes et on citera, à titre d'exemple, les documents de brevet DE-A-2 421 795, DE-A-3 033 674 et EP-A-94 478, US-A-3 483 489 et JP-A-61 264 803.

Dans le document EP-A-94 478, une ligne microruban pénètre latéralement dans le guide d'ondes et parallèlement à sa paroi d'extrémité par un canal prévu dans sa paroi latérale. La position de ce canal dans la paroi latérale est telle que la ligne microruban à l'intérieur du guide d'ondes joue le rôle d'une sonde qui excite les principaux modes de propagation du guide d'ondes.

Le document de brevet DE-A-2 421 795 décrit une transition dont l'élément d'excitation du guide d'ondes est une antenne. L'alimentation de cette antenne se fait par une ligne qui entre là aussi latéralement dans le guide d'ondes.

Dans le document DE-A-3 033 674, la transition prévue est pourvue, à l'intérieur d'un cavité résonnante, d'une boucle de relativement faible dimension par rapport au quart de la longueur de l'onde guidée dans le guide d'ondes. L'alimentation de cette boucle peut se faire par un passage prévu dans la paroi d'extrémité du guide d'ondes.

Le document de brevet US-A-3 483 489 décrit une transition pour le couplage d'un guide d'onde à un circuit à bande. Dans la région de la transition constituée à l'extrémité du guide d'onde, on trouve une vis qui débouche perpendiculairement dans le guide d'onde et qui est prévue pour être en appui, par son extrémité, sur l'extrémité d'un conducteur du circuit à bande. L'extrémité de cette vis permet le couplage électromagnétique du circuit à bande au guide d'onde.

On connait également par le document du brevet JP-A-61264803 une transition entre un circuit micro-onde à ruban et un guide d'onde qui est essentiellement constitué d'une boucle courbe débouchant de la paroi d'extrémité du guide d'onde et venant en contact, par son extrémité, avec une paroi du guide d'onde qui est parallèle à son plan H.

Dans le document IEEE Transactions on Antennas and Propagation, vol 29, n° 1, janvier 1981, New-York US, pages 171-174, est également montrée une transition entre un circuit à micro-ruban et un guide d'onde comportant une sonde qui traverse le guide d'onde et le substrat du circuit micro-ruban et qui est soudée à une conducteur du circuit micro-ruban.

Les transitions des documents précédents posent un problème de montage lorsqu'on veut les utiliser pour relier une antenne plaque à lignes micro-ruban à une cavité résonnante ou à un guide d'ondes, problème que l'on résout généralement an plaçant le guide d'ondes ou la cavité sur un bord de ladite antenne plaque afin qu'une ligne micro-ruban puisse pénétrer et entrer latéralement dans le guide d'ondes. Il s'ensuit cependant des problèmes de fixation du guide d'ondes sur la plaque de l'antenne.

On connaît, par ailleurs, notamment par des articles parus respectivement dans 18th European Microwave Conference Proceedings, 12-15 septembre 1988, Stockholm/SE, Microwave Exhibitions and Publishers LTD, Kent, GB, 1988, pages 1049-1054 et IEEE Transactions on Antennas and Propagation, vol 29, n° 1, janvier 1981, New-York US, pages 171-174, des liaisons entre une antenne plane, par exemple du type à microruban, et un connecteur coaxial. Dans ces liaisons, l'axe du connecteur est normal au plan qui contient l'antenne, ce qui assure une bonne solidité mécanique de la liaison.

On a cherché à prévoir une transition entre une antenne plane et un guide d'onde de manière que l'axe principal de ce dernier soit normal au plan qui contient l'antenne plane.

Un autre but de l'invention est de prévoir une transition qui soit en outre d'une technologie simple à mettre en oeuvre.

Ce but est atteint par la mise en oeuvre de la combinaison des moyens qui sont définis dans la revendication 1. Des caractéristiques préférentielles sont indiqués dans les revendications dépendantes.

Ces caractéristiques, ainsi que d'autres, apparaîtront plus clairement à la lecture de la description suivante de deux exemples de réalisation, ladite description étant faite en relation avec les dessins joints, parmi lesquels:
la Fig. 1 est une vue en perspective d'une antenne, d'un guide d'ondes et d'une transition selon l'invention, chaque élément étant dissociés les uns des autres mais en position relative prêts à leur montage,
la Fig. 2 est une vue en coupe selon le plan médian II/II de la Fig. 1 d'une transition selon la présente invention,
la Fig. 3 est une variante de réalisation de la transition représentée à la Fig. 2,
La Fig. 4 est une courbe de la caractéristique du coefficient de réflexion d'une transition selon l'invention en fonction de sa fréquence de fonctionnement, et
la Fig. 5 est une variante de réalisation de l'invention.

A la Fig. 1, on voit une antenne plaque 1 comprenant, sur la face supérieure d'un substrat 2, des éléments rayonnants 3 et leurs lignes d'alimentation 4 du type ligne microruban. Elle est, par exemple, fabriquée par la technique du circuit imprimé. Le substrat 2 peut être, par exemple. constitué dans un matériau du type polypropylène. L'antenne 1 est alimentée en un point A situé sur une ligne d'alimentation 5.

On voit également une semelle 6 destinée à recevoir, sur sa surface supérieure, l'antenne 1. Elle est, par exemple, en verre époxyde et a ses deux faces qui sont respectivement recouvertes de couches métalliques 7 et 8 portées au potentiel de la masse. La couche 7 de la face supérieure de la semelle 6 constitue un plan de masse pour l'antenne 1 lorsque celle-ci est montée sur la semelle 2. Dans l'alignement du point d'alimentation A de l'antenne 1, la semelle 6 est pourvue d'un trou cylindrique 9 dont la paroi interne est également métallisée.

En contact avec la couche 8 sur la face inférieure de la semelle 6, est prévue une embase 10 constituée d'un bloc métallique parallélépipèdique pourvu, aux centres de ses deux surfaces horizontales, d'un évidement 11 également parallélépipèdique et le traversant de part en part. L'embase 10 est montée sur la semelle 6 de manière que le trou 9 débouche dans le volume engendré par l'évidement 11 de l'embase 10. L'embase 10 est destinée à recevoir un guide d'ondes ou une cavité de résonnance 12 et elle en constitue une partie. Le volume interne du guide d'ondes ou de la cavité 12 est de même section que celui de l'évidement 11, c'est-à-dire rectangulaire. La face 12′ du guide d'ondes ou de la cavité 12 qui se trouve dans le plan de Fig. 2 est une face latérale de faible largeur comparée aux faces 12" perpendiculaires à elles et qui sont des faces latérales larges du guide d'ondes.

Par la suite, on employera le mot "guide d'ondes" pour désigner indifféremment un guide d'ondes ou une cavité résonnante.

A la Fig. 2, on a représenté en coupe les différents éléments montrés à la Fig. 1. On y voit ainsi l'antenne avec son substrat 2 et une ligne d'alimentation 4, la semelle 6 avec ses couches métalliques supérieure 7 et inférieure 8 et son trou métallisé 9 ainsi que l'embase 10 et une partie du guide d'ondes 12.

La transition ligne microruban/guide d'ondes de la présente invention est réalisée par un conducteur métallique 13 qui a une extrémité en contact galvanique avec la ligne d'alimentation 4 de l'antenne 1 au point A montré à la Fig. 1 et la seconde extrémité à l'intérieur du guide d'ondes 12, comme on le verra par la suite. Il traverse d'abord, dans le sens de son épaisseur, le substrat 2 de l'antenne 1 puis, dans le même sens en passant par le trou 9, la semelle 6. Le trou 9 contient un matériau diélectrique de même nature que le matériau constituant le substrat 2.

Notons que le remplissage du trou 9 dans la semelle 6 peut être obtenu par pressage d'une couche de polypropylène sur la semelle 6, ladite couche servant ensuite de substrat 2 pour l'antenne.

Le diamètre du trou 9 de la semelle 6 et le diamètre du conducteur 13 sont tels que la liaison entre l'antenne et le guide d'ondes est du type coaxial dont l'impédance caractéristique est prédéterminée. Cette impédance est, par exemple, de 50 Ohms. Ceci permet d'éviter que la transition antenne/guide d'ondes perturbe le fonctionnement de l'antenne sous la forme de rayonnements parasites provenant de diffractions au point A de l'alimentation de l'antenne.

Le conducteur 13 débouche ensuite dans le volume engendré par l'évidement 11 de l'embase 10. La partie de la couche métallique 8 qui se trouve à l'intérieur de l'évidement 11 de l'embase 10 constitue une paroi d'extrémité 14 du guide d'ondes formé par l'embase 10 et le guide 12 lui-même. Le conducteur 13 débouche donc, à l'intérieur de ce guide d'ondes, par la paroi 14. sensiblement au centre de celle-ci.

La seconde extrémité du conducteur 13 est en contact galvanique avec le corps de l'embase 10 sensiblement au milieu de l'arête latérale inférieure large 15 formée par l'évidement 11. Elle est pincée entre l'embase 10 et le guide d'ondes 12. Le point de contact du conducteur 13 avec l'embase 10 est à environ λ_{g}/4 de la couche 8 constituant la paroi d'extrémité 14 du guide d'ondes, λ_{g} étant la longueur de l'onde guidée dans le guide d'ondes 12. En pratique, l'épaisseur de l'embase 10 est sensiblement égale à λ_{g}4.

On remarquera que l'extrémité du conducteur 13 est en contact galvanique avec une face latérale large 12" du guide d'ondes 12 et que le plan qui le contient est perpendiculaire à cette face 12".

Le conducteur 13 se trouve en biais dans le volume intérieur engendré par l'évidement 11 de l'embase 10. Avantageusement, il présente une forme d'arc de cercle avec la convexité tournée vers l'intérieur du guide d'ondes 12. Il pourrait également comporter un coude à 90°.

Une vis 16 de réglage de la fréquence d'accord du guide d'ondes 12 est prévue sensiblement au centre de la paroi latérale 17 de l'évidement 11 qui est opposée à celle qui reçoit le conducteur 13.

Selon une variante de réalisation de l'invention montrée à la Fig. 3, le conducteur 13 débouche dans le volume engendré par l'évidement 11 de l'embase 10 légèrement décalé, dans le plan médian de l'embase 10, vers la paroi latérale 17 de l'évidement 11 qui est opposée à celle qui reçoit l'extrémité du conducteur 13.

On a réalisé une transition telle que celle qui vient d'être décrite en relation avec la Fig. 2 pour un fonctionnement à une fréquence de l'ordre de 24 GHz. La hauteur de l'embase 10 est de 4 mm, la largeur de l'évidement 11 de l'embase 10 correspondant à la largeur du guide d'ondes 12 et à la distance entre la paroi 17 et la paroi qui reçoit l'extrémité du conducteur 13 est de 4,3 mm, le diamètre du conducteur 13 est de 0,65 mm et le diamètre du trou 9 dans la semelle 6 est de 2,3 mm.

La Fig. 4 montre la courbe du coefficient de réflexion exprimé en décibels en fonction de la fréquence de fonctionnement obtenue avec une antenne 1 équipée d'une telle transition. L'appareil de mesure est branché à la place du guide d'ondes 12.

La bande passante à -3 dB est très étroite et est comprise entre 23,4 GHz et 24,8 GHz, avec un minimum du coefficient de réflexion à 24,25 GHz. La bande passante est de l'ordre de 5 % de la fréquence de fonctionnement.

Un ajustement de la fréquence de fonctionnement peut être réalisé avec la vis 16.

Une variante de réalisation d'une transition selon l'invention est représentée à la Fig. 5. Le substrat 2 de l'antenne 1 a sa face inférieure qui est recouverte d'une couche métallique 8′ qui, d'une part, forme le plan de masse de l'antenne 1 et, d'autre part, la paroi d'extrémité 14′ du guide d'ondes 12 et de son embase 10. L'embase 10 est directement montée en contact galvanique avec la couche 8′. Le conducteur 13 constituant la transition traverse le substrat 2 dans le sens de son épaisseur et débouche, par un trou 9′ percé dans la couche 8′, dans le volume engendré par l'évidement 11 de l'embase 10. Avec les parois du trou 9′ dans la couche 8′, le conducteur 14 forme une liaison de type coaxial d'épaisseur très faible dont l'impédance caractéristique est prédéterminée.

L'extrémité du conducteur 13 est montée sur l'embase 10 de la même manière que dans les variantes précédentes.

Le fonctionnement de cette transition est sensiblement le même que les transitions montrées précédemment.

Dans la présente description, on a décrit une embase 10 sur laquelle vient se monter un guide d'ondes ou une cavité résonnante 12. On comprendra qu'on pourrait directement utiliser un guide d'ondes ou une cavité avec des moyens appropriés pour mettre l'extrémité du conducteur 13 en contact galvanique avec la paroi latérale de ce guide d'ondes 12 à une distance de l'ordre de λ_{g}/4 de la paroi d'extrémité 14′ de ce guide ou de cette cavité 12.

## Revendications

1. Transition entre un guide d'ondes ou une cavité résonnante (12) à section rectangulaire et une antenne plaque (1) à éléments rayonnants (3) et lignes d'alimentation (4) imprimées sur une face d'un substrat (2) dont la face arrière est pourvue d'un plan de masse de ladite antenne, ladite transition comprenant un conducteur (13) dont une première extrémité est en contact galvanique avec le point d'alimentation de ladite antenne (1) et dont l'autre extrémité est, à l'intérieur dudit guide d'ondes, en contact galvanique avec une paroi latérale interne large (12˝) du guide d'ondes ou de la cavité (12), caractérisée en ce que le guide d'onde ou la cavité (12) possède une paroi d'extrémité (14, 14′) qui est formée par une couche métallique (8′, 7) prévue sur la face arrière du substrat (2) de ladite antenne (1) et en contact galvanique avec le plan de masse de ladite antenne, ladite paroi étant parallèle au plan contenant les éléments rayonnants (3) de l'antenne (1) et leurs lignes d'alimentation (4˝) et ledit conducteur (13) traversant ledit substrat de l'antenne (1) dans le sens de son épaisseur et débouchant dans le guide d'ondes ou la cavité (12) par un trou (9, 9′) dans ladite paroi d'extrémité, la seconde extrémité dudit conducteur (13) étant en contact galvanique avec une paroi latérale interne large (12˝) dudit guide d'ondes ou de la cavité (12) sensiblement au milieu transversalement de ladite paroi (12˝) et à une distance de ladite paroi d'extrémité (14˝) égale à environ un quart de la longueur de l'onde guidée, le plan contenant ledit conducteur étant sensiblement perpendiculaire a ladite paroi large (12˝).

2. Transition selon la revendication 1, caractérisée en ce que le substrat (2) de l'antenne (1) est recouvert, sur sa face arrière, d'une couche (8′) d'un matériau métallique formant ledit plan de masse pour ladite antenne (1) et la paroi d'extrémité (14, 14′) dudit guide d'ondes ou de ladite cavité (12), le conducteur (13) de la transition traversant alors ladite couche (8′) par un trou (9′) percé dans ladite couche (8′) et débouchant a l'intérieur du guide d'ondes ou de la cavité (12), le diamètre dudit trou (9′) et le diamètre dudit conducteur (13) étant tels qu'ils réalisent une liaison coaxiale dont l'impédance caractéristique est prédéterminée.

3. Transition selon la revendication 1, caractérisée en ce que, la face arrière dudit substrat (2) de l'antenne (1) est constituée d'une semelle (6) dont les deux faces sont respectivement recouvertes de deux couches métalliques (7 et 8), la première couche métallique (7) formant le plan de masse de ladite antenne et la seconde couche métallique (8) formant la paroi d'extrémité (14) du guide d'ondes ou de la cavité (12), le conducteur (13) traversant ladite semelle (6).

4. Transition selon la revendication 3, caractérisée en ce que le conducteur (13) traverse ladite semelle (6) par un trou (9) qui est rempli d'un matériau diélectrique et dont la paroi est métallisée, le diamètre du conducteur (13) et le diamètre du trou (9) dans la semelle (6) étant tels que la liaison dans ladite semelle (6) est du type coaxial dont l'impédance caractéristique est prédéterminée.

5. Transition selon une des revendications 1 à 4, caractérisée en ce que le conducteur (13) débouche dans ledit guide d'ondes ou cavité (12) en un point décalé, par rapport au centre de la paroi d'extrémité (14, 14′), vers une paroi latérale interne large (12˝) du guide d'ondes ou de la cavité (12) qui est opposée à celle qui reçoit la seconde extrémité du conducteur (13).

6. Transition selon une des revendications précédentes, caractérisée en ce qu'elle comprend, fixée à l'extrémité du guide d'ondes, une embase métallique (10) pourvue d'un évidement (11) qui la traverse de part en part et dont les parois prolongent celles du guide d'ondes ou de la cavité (12), sa hauteur étant d'environ un quart de la longueur de l'onde guidée dans le guide d'ondes ou dans la cavité (12), l'extrémité dudit conducteur (13) étant pincée entre ladite embase (10) et ledit guide d'ondes ou cavité (12).

7. Transition selon une des revendications précédentes, caractérisée en ce qu'elle comporte, vissée sensiblement au centre de la paroi opposée à celle qui reçoit l'extrémité du conducteur (13), une vis (16) pour le réglage de la fréquence d'accord du guide d'ondes (12).

## Patentansprüche

1. Übergang zwischen einem Wellenleiter oder einem Hohlraumresonator (12) mit rechteckigem Querschnitt und einer Flachantenne mit strahlenden Elementen (3) und Speiseleitungen (4), welche auf die Fläche eines Substrats (2) gedruckt sind, dessen Rückseite mit einer Masseauflage für die Antenne versehen ist, wobei dieser Übergang einen Leiter (13) aufweist, dessen erstes Ende mit dem Speisepunkt der Antenne (1) in galvanischem Kontakt steht und dessen zweites Ende im Inneren des Wellenleiters in galvanischem Kontakt mit einer breiten inneren Seitenwand (12˝) des Wellenleiters oder des Hohlraumresonators (12) steht,
**dadurch gekennzeichnet**, **daß** der Wellenleiter oder der Hohlraumresonator (12) eine Abschlußwand (14, 14′) aufweist, welche durch eine Metallschicht (8′, 7) gebildet wird, die auf der Rückseite des Substrats (2) der Antenne (1) aufgebracht ist und mit der Masseauflage der Antenne in galvanischem Kontakt steht, und daß diese Wand parallel zu der Ebene verläuft, welche die Strahlungselemente (3) der Antenne (1) und ihre Speiseleitungen (4˝) einschließt, und daß der Leiter (13) das Substrat der Antenne (1) in Richtung seiner Dicke durchquert und in den Wellenleiter oder den Hohlraumresonator (12) über eine in die Abschlußwand eingebrachte Bohrung (9, 9′) mündet, und daß das zweite Ende des Leiters (13) mit einer breiten inneren Seitenwand (12˝) des Wellenleiters oder des Hohlraumresonators (12) in galvanischem Kontakt weitgehend in der Mitte quer zu der Wand (12˝) in einem Abstand zu der Abschlußwand (14˝) steht, der gleich etwa einem Viertel der Länge der geführten Welle ist, und daß die den Leiter einschließende Ebene weitgehend senkrecht zu der breiten Wand (12˝) verläuft.

2. Übergang nach Anspruch 1,
**dadurch gekennzeichnet**, **daß** das Substrat (2) der Antenne (1) auf seiner Rückseite mit einer Schicht (8′) aus einem metallischen Werkstoff überzogen ist, welche die Masseauflage für die Antenne (1) und die Abschlußwand (14, 14′) des Wellenleiters oder des Hohlraumresonators (12) bildet, und daß der Leiter (13) des Übergangs dann diese Schicht (8′) über eine in diese Schicht eingebrachte Bohrung (9′) durchquert und in das Innere des Wellenleiters oder des Hohlraumresonators (12) mündet, und daß der Durchmesser der Bohrung (9′) und der Durchmesser des Leiters (13), so beschaffen sind, daß sie eine koaxiale Verbindung bilden, deren charakteristische Impedanz vorbestimmt ist.

3. Übergang nach Anspruch 1,
**dadurch gekennzeichnet**, **daß** die Rückseite des Substrats (2) der Antenne (1) aus einer Fußplatte (6) besteht, deren beide Flächen jeweils mit einer metallischen Schicht (7 und 8) überzogen sind, und daß die erste metallische Schicht (7) die Masseauflage der Antenne bildet und daß die zweite metallische Schicht die Abschlußwand (14) des Wellenleiters oder des Hohlraumresonators (12) bildet, und daß der Leiter (13) die Fußplatte (6) durchquert.

4. Übergang nach Anspruch 3,
**dadurch gekennzeichnet**, **daß** der Leiter (13) die Fußplatte (6) über eine Bohrung (9) durchquert, welche mit einem dielektrischen Werkstoff ausgefüllt ist und deren Wandfläche galvanisiert ist, und daß der Durchmesser des Leiters (13) und der Durchmesser der Bohrung (9) in der Fußplatte (6) so beschaffen sind, daß in der Fußplatte (6) eine koaxiale Verbindung entsteht, deren charakteristische Impendanz vorbestimmt ist.

5. Übergang nach einem der Ansprüche 1 bis 4,
**dadurch gekennzeichnet**, **daß** der Leiter (13) in den Wellenleiter oder in den Hohlraumresonator (12) an einem Punkt mündet, welcher gegenüber dem Mittelpunkt der Abschlußwand (14, 14′) in Richtung einer breiten inneren Seitenwand (12˝) des Wellenleiters oder des Hohlraumresonators (12) vesetzt ist, welche derjenigen Wand gegenüberliegt, die das zweite Ende des Leiters (13) aufnimmt.

6. Übergang nach einem der vorausgegangenen Ansprüche,
**dadurch gekennzeichnet**, **daß** am Ende des Wellenleiters ein metallisches Anschlußstück (10) befestigt ist, welches mit einer Vertiefung (11) versehen ist, die den Übergang vollkommen durchquert, und deren Wandflächen die Wände des Wellenleiters oder des Hohlraumresonators (12) fortsetzen, und daß seine Höhe etwa ein Viertel der Länge der in dem Wellenleiter oder dem Hohlraumresonator (12) geführten Welle beträgt, und daß das Endstück des Leiters (13) zwischen dem Anschlußstück (10) und dem Wellenleiter oder dem Hohlraumresonator (12) eingespannt ist.

7. Übergang nach einem der vorausgegangenen Ansprüche,
**dadurch gekennzeichnet**, **daß** weitgehend im Mittelpunkt der Wand, welche derjenigen gegenüberliegt, die das Endstück des Leiters (13) aufnimmt, eine Schraube (16) für die Regulierung der Abstimmungsfrequenz des Wellenleiters (12) eingeschraubt ist.

## Claims

1. A transfer arrangement between a wave-guide or a resonant cavity (12) with a rectangular section, and a flush antenna (1) with radiating elements (3) and supply feed lines (4) printed onto the surface of a substrate (2), the rear face of which is provided with an earthing plane for the said antenna, the said transfer arrangement comprising a conductor (13), of which the first end is in electrical contact with the supply point of the said antenna (1), and the other end of which is, inside the said wave-guide, in electrical contact with a broad internal side wall (12˝) of the wave-guide or of the cavity (12), characterised by the fact that the waveguide or the cavity (12) possesses an end wall (14, 14′), which is formed by a metallic layer (8′, 7) provided on the rear face of the substrate (2) of the said antenna (1), and is in electrical contact with the earthing plane of the said antenna, the said wall being parallel to the plane containing the radiating elements (3) of the antenna (1) and their feed supply lines (4˝), and the said conductor (13) crossing the said substrate of the antenna (1) in the direction of its thickness and opening into the wave-guide or the cavity (12) through an aperture (9, 9′) in the said end wall, the second end of the said conductor (12˝) of the said wave-guide or the cavity (12) being approximately in the transverse centre of the said wall (12˝), and at a distance from the said end wall (14˝) equal to approximately one quarter of the length of the wave being guided, the plane containing the said conductor being approximately perpendicular to the said broad wall (12˝).

2. A transfer arrangement according to Claim 1, characterised by the fact that the substrate (2) of the antenna (1) is covered, on its rear face, by a layer (8′) of a metallic material, which forms the said earthing plane for the said antenna (1) and the end wall (14, 14′) of the said wave-guide or of the said cavity (12), the conductor (13) of the transfer element thus crossing the said layer (8′) through an aperture (9′) pierced in the said layer (8′) and opening into the interior of the wave-guide or the cavity (12), the diameter of the said aperture (9′) and the diameter of the said conductor (13) being such that they create a co-axial link the characteristic impedance of which is predetermined.

3. A transfer arrangement according to Claim 1, characterised by the fact that the rear face of the said substrate (2) of the antenna (1) if formed from a baseplate (6), the two faces of which are covered respectively by two metallic coatings (7 and 8), the first metallic coating (7) forming the earthing plane of the said antenna, and the second metallic coating (8) forming the end wall (14) of the wave-guide or of the cavity (12), the conductor (13) crossing the said baseplate (6).

4. A transfer arrangement according to Claim 3, characterised by the fact that the conductor (13) passes across the said baseplate (6) via an aperture (9), which is filled with a dielectric material, and the wall of which is metallised, the diameter of the conductor (13) and the diameter of the aperture (9) in the baseplate (6) being such that the link between the said baseplate (6) is of the co-axial type, and the characteristic impedance of which is predetermined.

5. A transfer arrangement according to one of Claims 1 to 4, characterised by the fact that the conductor (13) opens into the said wave-guide or cavity (12) at a point which is offset, in relation to the centre of the end wall (14, 14′) towards a broad internal lateral wall (12˝) of the wave-guide or of the cavity (12) opposite, which accommodates the second end of the conductor (13).

6. A transfer arrangement according to one of the foregoing Claims, characterised by the fact that it comprises, attached to the end of the wave-guide, a metallic base element (10) provided with a cut-out (11), which crosses it from one side to the other, and the walls of which form an extension to those of the wave-guide or cavity (12), its height being approximately a quarter of the length of the wave guided in the wave-guide or in the cavity (12), the end of the said conductor (12) being secured between the said base element (10) and the said wave-guide or cavity (12).

7. A transfer arrangement according to one of the foregoing Claims, characterised by the fact that it comprises, screwed approximately in the centre of the wall opposite that which accommodates the end of the conductor (13), a screw (16) for adjusting the frequency of the wave-guide (12).
